# EUROPÄISCHE PATENTSCHRIFT

(11) **EP 0 103 593 B1**
(45) Veröffentlichungstag und Bekanntmachung des Hinweises auf die Patenterteilung: **05.02.1986**
(21) Anmeldenummer: 83900828.1
(22) Anmeldetag: 14.03.1983
(51) Int. Cl.: B65B 51/04

(54) **VORRICHTUNG ZUM VERSCHLIESSEN EINES AN EINEM ENDE OFFENEN SACKES, INSBESONDERE AUS KUNSTSTOFFOLIE**
DEVICE FOR CLOSING A BAG OPEN AT ONE SIDE, PARTICULARLY A BAG OF A PLASTIC MATERIAL
DISPOSITIF POUR LA FERMETURE D'UN SAC OUVERT A UNE EXTREMITE, EN PARTICULIER UN SAC EN MATIERE PLASTIQUE

(30) Priorität: 15.03.1982 DE 3209336
(43) Veröffentlichungstag der Anmeldung: 28.03.1984
(73) Patentinhaber: Achermann-Gertsch, Elsa Dorothea, CH-8706 Meilen (CH)
(72) Erfinder: Achermann, Werner(verstorben), CH-8706 Meilen (CH)
(74) Vertreter: Scheidegger, Werner & Co.
(86) Internationale Anmeldenummer: CH8300030
(87) Internationale Veröffentlichungsnummer: WO8303236

## Beschreibung

Die vorliegende Erfindung betrifft eine Vorrichtung zum Verschliessen eines an einem Ende offenen Sackes, insbesondere aus Kunststoffolie. Es handelt sich um eine Vorrichtung mit einem Verschlussring, der dazu bestimmt und eingerichtet ist, die zu einem Bauschen zusammengeraffte Endpartie des Sackes satt zu umfassen, um den Sack zu verschliessen, und mit einem Handwerkzeug zum Halten des Verschlussringes während des Verschliessens des Sackes.

Das Verschliessen von Müllsäcken aus Kumststoffolie ist in manchen Ländern, die nicht mehr den offenen Mülltransport haben, Pflicht. Aber auch bei anderen Gelegenheiten muss ein Sack aus Kunststoffolie entweder mit einer Schnur oder einem anderen Bindeband zugebunden oder anderweitig verschlossen werden. In allen Fällen ist es erforderlich, den u.U. mit Müll oder anderem Gut mehr oder weniger gefüllten Foliensack im Bereich des Sackrandes so zusammenzuraffen, dass die obere Kante des Sackes möglichst gleichmässig in der Länge im Bauschen nach oben absteht. Je nach der Füllung des Sackes ist dies mehr oder weniger leicht durchzuführen. Bei relativ grosser Füllung kann es erforderlich oder sinnvoll sein, den Bauschen zusätzlich zu verdrillen, so dass das im Sack befindliche Gut noch etwas komprimiert und der Bauschen etwas länger wird. Der Bauschen besitzt dann eine etwa fingerstarke runde Form.

Für industrielle Zwecke sind bereits Vorrichtungen und Maschinen bekannt, die das halbautomatische oder automatische Verschliessen von gefüllten Säcken erlauben. Auch sind schon einige wenige Vorrichtungen bekannt geworden, die zum Verschliessen von Säcken, insbesondere Müllsäcken, in privaten Haushaltungen bestimmt sind. Alle diese bekannten Vorrichtungen sind jedoch mit Nachteilen behaftet. Entweder sind diese Vorrichtungen kompliziert und daher teuer oder sie erfordern zu ihrer Handhabung eine gewisse Geschicklichkeit, die nicht jedermann gegeben ist. Es ist deshalb nicht erstaunlich, dass für private Haushaltungen nach wie vor ein Bedürfnis nach einer unkomplizierten, preisgünstigen und einfach zu handhabenden Vorrichtung zum Verschliessen von ganz oder teilweise gefüllten Säcken besteht.

Der Erfindung liegt deshalb die Aufgabe zugrunde, eine Vorrichtung der eingangs genannten Art derart auszubilden, dass mit ihr um die zu einem Bauschen zusammengeraffte und gegebenenfalls noch verdrillte Endpartie des zu verschliessenden Sackes mühlelos und rasch ein einfacher und wohlfeiler Verschlussring gelegt werden kann, der den Bauschen ausreichend gut zusammenhält, so dass ein Zubinden mit einer Schnur oder einem Klebeband völlig entbehrlich ist.

Diese Aufgabe ist erfindungsgemäss durch die Schaffung der im Anspruch 1 definierten Vorrichtung gelöst.

Die erfindungsgemässe, ebenso handliche wie einfachs Vorrichtung besteht aus nur zwei Teilen, nämlich dem Verschlussring und dem zum Halten desselben während des Verschliessens des Sackes dienenden Handwerkzeug. Für jeden Sack wird ein frischer Verschlussring benötigt, wogegen das Handwerkzeug immer wieder verwendbar ist. Der Verschlussring wird zunächst auf dem hierfür vorgesehenen Sitz in der Durchbrechung des Körpers des Handwerkzeuges derart angeordnet, dass das die scharfe innere Umfangskante aufweisende achsiale Ende des Verschlussringes auf der Schulter des Sitzes aufliegt. Die zu einem Bauschen zusammengeraffte Endpartie des zu verschliessenden Sackes wird nachher von dem trichterförmig erweiterten Ende der Durchbrechung des Körpers her durch die Durchbrechung und den Verschlussring hindurchgestossen, wobei der Verschlussring durch die Schulter des Sitzes am Herausgleiten aus dem Körper des Werkzeuges gesichert ist. Wenn auf die beschriebene Weise der Verschlussring genügend weit über den Bauschen des Sackes geschoben worden ist, bewegt man schliesslich das Handwerkzeug in entgegengesetzter Richtung zurück, wobei der Verschlussring sich automatisch aus dem Sitz des Werkzeugkörpers löst und an der Umkehrstelle der Bewegung verbleibt. Die scharfe innere Umfangskante des Verschlussringes sorgt für einen festen Sitz des Verschlussringes auf dem Bauschen des Sackes.

Vorteilhafte weitere Ausgestaltüngen und Einzelhalten der erfindungsgemässen Vorrichtung ergeben sich aus den abhängigen Ansprüchen, aus der nun folgenden Beschreibung von Ausführungsbeispielen und aus den zugehörigen Zeichnungen, die rein beispielsweise zur Erläuterung der Erfindung hier wiedergegeben sind.
Fig. 1 ist eine Querschnittdarstellung eines ersten Ausführungsbeispiels der erfindungsgemässen Vorrichtung;
Fig. 2 zeigt in kleinerem Massstab eine der Fig. 1 analoge Darstellung der Vorrichtung unmittelbar nach dem Verschliessen eines Sackes;
Fig. 3 stellt ein zweites Ausführungsbeispiel der erfindungsgemässen Vorrichtung ebenfalls im Querschnitt dar;
Fig. 4 ist eine Ansicht der Vorrichtung gemäss Fig. 3 in Richtung des Pfeiles IV gesehen;
Fig. 5 bis 10 zeigen je ein anderes von weiteren Ausführungsbeispielen der Vorrichtung im Querschnitt analog der Fig. 1.

Die in den Ftg. 1 und 2 dargestellte Vorrichtung besteht im wesentlichen aus einem als Handwerkzeug dienenden Kör-per 1 und einem in diesen lösbar eingesetzten Verschlussring 2. Der Werkzeugkörper 1 ist immer wieder verwendbar, wogegen der Verschlussring 2 jeweils auf dem zusammengerafften und gegebenenfalls auch verdrillten Bauschen 3 der Endpartie eines verschlossenen Sackes 4 verbleibt, wie dies etwa Fig. 2 erkennen lässt.

Der Werkzeugkörper 1 ist eine ringförmige Scheibe mit einer Rotationssymmatrieachse 5 und einer Durchbrechung 6. Etwa in der Mitte der Durchbrechung befindet sich ein Aufnahmeraum oder Sitz 7 zur Aufnahme des Verschlussringes 2. Der Sitz 7 weist eine radial einwärts vorspringende Schulter 8 auf, welche einen Anschlag für den Verschlussring 2 bildet, derart dass letzterer in achsialer Richtung, d.h. in Richtung der Symmetrieachse 5, in Fig. 1 nach oben nicht aus der Durchbrechung 6 herausgleiten kann. Der Verschlussring 2, der ebenfalls rotationssymmetrisch in bezug auf die Achse 5 ausgebildet ist, lässt sich jedoch in Fig. 1 gemäss dem Pfeil 9 von unten her in die dargestellte Lage auf dem Sitz 7 bringen. Der Sitz 7 und der Verschlussring 2 sind einander derart angepasst, dass der in den Werkzeugkörper 1 eingesetzte Verschlussring durch Reibung in seiner Lage gehalten wird. Der Verschlussring 2 kann daher nicht untar dem Einfluss der Schwerkraft aus dem Werkzeugkörper 1 herausfallen. Andererseits ist die den Verschlussring 2 festhaltende Reibung doch relativ gering, so dass eine das Gewicht des Verschlussringes 2 nur unwesentlich übersteigende Kraft in dar Grössenordnung von z.B. 3 bis 10 mal das Gewicht des Verschlussringes ausreicht, um den Verschlussring aus dem Sitz 7 zu Lösen.

Wie Fig. 1 erkennen lässt, haben sowohl der Werkzeugkörper 1 als auch der Verschlussring 2 besonders Querschnittsformen. Die innere Umfangsfläche 10 des Verschlussringes 2 ist von dem in Fig. 1 oberen achsialen Ende des Verschlussringes zum unteren achsialen Ende trichterartig erweitert. Der kleinste Innendurchmesser des Verschlussringes 2 ist somit an dem gegen dis Schulter 8 anliegenden achsialen Ende des Verschlussringes 2 vorhanden, und an der Stelle des kleinsten Innendurchmessers des Verschlussringes 2 ist eina scharfe innere Umfangskante 11 ausgebildet, indem dort Flächenpartien des Verschlussringes unter einem spitzen Winkel zusammentreffen. An der Durchbrechung 6 können zwei Teile 6a und 6b unterschieden werden, die sich auf der einen bzw. andem Seite des Sitzes 7 für den Verschlussring 2 befinden. Der in Fig. 1 untere Teil 6a der Durchbrechung 6, durch welchen hindurch der Verschlussring 2 in den Werkzeugkörper 1 einsetzbar und herausnehmbar ist, weist eine ununterbrochene Umfangsfläche 12 auf, die vom Sitz 7 ausgehend gegen das in Fig. 1 untere Ende der Durchbrechung 6 trichterartig erweitert ist. Der andere Teil 6b der Durchbrechung 6 ist durch eine Umfangsfläche 13 begrenzt, die von der Schulter 8 ausgehend gegen das in Fig. 1 obere Ende der Durchbrechung 6 ebenfalls trichterartig erweitert ist. Somit wird die engste Stelle der Durchbrechung 6 durch die Schulter 8 definiert. Der Durchmesser der von der Schulter 8 freigelassenen Oeffnung ist etwas grösser als der kleinste Innendurchmesser des Varschlussringes 2 an der Stalle der scharfen inneren Umfangskante 11.

Die beschriebene Vorrichtung gestattet, einen Sack, z.B. aus Kunststoffolie, wie folgt zu verschliessen:
Zuerst wird der Verschlussring 2 auf den Sitz 7 in der Durchbrechung 6 des Werkzeugkörpers 1 eingelegt, wie in Fig. 1 gezeigt ist. Dann rafft man die an die zu verschliessende Oeffnung des Sackes 4 (Fig. 2) angrenzende Endpartie des Sackes zu einem Bauschen 3 zusammen, der durch Verdrillen noch verdichtet werden kann. Anschliessend schiebt man die beschriebene Vorrichtung von oben gemäss dem Pfeil 14 in Fig. 2 mit der Rotationssymmetrieachse 3 koaxial zu der Längsachse 13 des Bauschens 3 über den letzteren. Dabei wird das freie Ende des Bauschens 3 mittels der trichterartig geformten Umfangsfläche 12 des Teils 6a der Durchbrechung 6 und mittels der ebenfalls trichterartig geformten inneren Umfangsfläche 10 des Verschlussringes 2 mühelos in die Oeffnung des Verschlussringes geleitet. Wenn gewünscht, kann nachhar der durch den oberen Teil 6b der Durchbrechung 6 hindurchtretende Endteil des Bauschens 3 mit einer Hand erfasst und festgehalten werden, während mit der anderen Hand der Werkzaugkörper 1 weiter nach unten bewegt wird, wobei der Verschlussring 2 mittels der Schulter 8 des Körpers 1 mitgenommen wird. Sobald der Verschlussring 2 genügend weit über den Bauschen 3 geschoben worden ist, kehrt man die Bewegungsrichtung des Werkzeugkörpers 1 um. Während der Werkzeugkörper gemäss dem Pfeil 16 in Fig. 2 aufwärts bewegt wird, wird der Verschlussring 2 durch seine scharfe innere Umfangskante 11 am Bauschen 3 festgehalten. Die zwischen der Umfangskante 11 und dem Bauschen 3 auftretenden Reibungskräfte sind grösser als die Reibungskräfte zwischen dem Verschlussring 2 und dem Sitz 7, weshalb der Verschlussring aus dem Sitz des aufwärts bewegten Werkzeugkörpers 1 herausgleitet und an seiner Stelle verbleibt, wo er den Sack 4 verschlossen hält. Schliesslich lässt sich der Werkzeugkörper 1 mühelos vom Bauschen 3 völlig abziehen, was durch die trichterartige Form der Umfangsfläche 13 des oberen Teils 6b der Durchbrechung 6 erleichtert wird.

Wenn auf die beschriebene Weise ein weiterer Sack verschlossen werden.soll, wird erneut gemäss dem Pfeil 9 in Fig. 1 ein Verschlussring 2 auf den Sitz 7 im Werkzeugkörper 1 eingesetzt, wonach der Verschliessvorgang gemäss Fig. 3 wiederholt wird.

Es hat sich gezeigt, dass bei richtiger Dimensionierung des Verschlussringes 2, insbesondere das Durchmessers der scharfen innaren Kante 11, ein erstaunlich gutes Festsitzen des Verschlussringes auf dem Bauschen 3 eines Sackes 4 erzielbar ist, selbst wenn dieser Sack aus einer Kunststoffolie mit glatter Oberfläche besteht. Die Querschnittsabmessungen des Verschlussringes 2 können dabei relativ gering sein. Zweckmässig beträgt der Aussendurchmesser des Verschlussringes höchstens das Zweifache seines kleinsten Innendurchmessers an der Stelle der scharfen inneren Umfangskante 11, und die achsiale Abmessung des Verschlussringes, in Richtung seiner Rotationssymmetrieachse 5 gemessen, ist vorzugsweise kleiner als der kleinste Innendurchmesser des Verschlussringes. So wird für jeden Verschlussring verhältnismässig wenig Material benötigt, was sich im Platzbedarf und im Gestehungspreis günstig auswirkt. Mit Vorteil wird der Verschlussring 2 als Spritzgussteil aus polymerem Kunststoff hergestellt.

Wegen der erwähnten kleinen Abmessungen des Verschlussringes 2 wäre seine Handhabung ohne den Werkzeugkörper 1 sehr erschwert. Der Werkzeugkörper 1 verleiht dem im Sitz 7 befindlichen Verschlussring 2 während des Verschliessens eines Sackes auch eine stark erhöhte Stabilität, so dass während des Aufschiebens auf den Bauschen 3 weder die Gefahr einer Verbiegung noch einer Ausweitung des Verschlussringes besteht. Der Werkzeugkörper 1 kann mit einem radial abstehenden Handgriff versehen sein, welcher die Handhabung der Vorrichtung erleichert. Gegebenenfalls kann der Handgriff als Vorratsbehälter für eine grössere Anzahl von Verschlussringen 2 ausgebildet sein.

In den Fig. 3 und 4 ist ein zweites Ausführungsbeispiel dargestellt, das sich von dem vorstehend beschriebenen wie folgt unterscheidetf Der Werkzeugkörper 1 ist mit einem radial abstehenden Handgriff 17 versehen, welcher der erleichterten Handhabung der Vorrichtung dient. Der Verschlussring 2 weist an seinem gegen die Schulter 8 anzulegenden achsialen Ende eine umlaufende Rille 18 auf, die sich in geringer Entfernung von der scharfen inneren Umfangskante 11 das Verschlussringes 2 befindet. Dadurch ist eine gewisse radiale Flexibilität der die scharfe Umfangskante 11 aufweisenden Partie erreicht, was zu einem noch festeren Sitz des Verschlussringes auf dem Bauschen des zu verschliessenden Sackes führt und den Verschlussring noch besser gegen Abgleiten in Richtung des Pfeiles 16 in Fig. 2 sichert. Weiter besitzt der Verschlussring 2 der Vorrichtung gemäss den Fig. 3 und 4 an seiner äusseren Umfangsfläche 19 mehrere über den Umfang verteilte Vorsprünge 20, mit denen der Verschlussring unter Reibschluss im Sitz 7 des Werkzeugkörpers 1 gelagert wird. Diese Ausbildung ist in der Herstellung insofern einfacher, als die einzuhaltenden Herstellungstoleranzen bezüglich des Durchmessers der äusseren Umfangsfläche 19 des Verschlussringes 2 vergleichsweise grösser gewählt werden dürfen. Es kommt hier nur auf die Vorsprünge 20 an, die gegebenenfalls auch leicht konisch ausgebildet sein können, so dass der Verschlussring 2 in der Art eines konischen Pfropfens in den Sitz 7 einpressbar ist und dabei dennoch eine nur verhältnismässig geringe Haftreibung entsteht, die während der Abzugsbewegung des Werkzeugkörpers (gemäss Pfeil 16 in Fig. 2) ohne weiteres überwunden wird.

Das Ausführungsbeispiel gemäss Fig. 5 weist einen Verschlussring 2 auf, der als Metallformteil ausgebildet ist, welches z.B. durch Stanzen und Pressen oder Prägen aus Blech geformt worden ist. Der Verschlussring 2 weist eine zylindrische äussere Partie 2a auf, die zum reibungsschlüssigen Anliegen an der Innenfläche des Sitzes 7 im Werkzeugkörper 1 bestimmt ist. Ferner weist der Verschlussring eine trichterförmige innere Partie 2b auf, welche sowohl die trichterartig geformte Innenfläche 10 als auch die scharfe innere Umfangskante 11 des Verschlussringes bildet. Auch dieser Verschlussring 2 lässt sich mit geringem Materialbedarf eipfach und preisgünstig herstellen. Die Ausbildung des Werkzeugkörpers 1 und die Handhabung der ganzen Vorrichtung sind grundsätzlich gleich wie beim ersten Ausführungsbeispiel.

Das in Fig. 6 gezeigte weitere Ausführungsbeispiel der erfindungsgemässen Vorrichtung unterscheidet sich von dem ersten Beispiel gemäss Fig. 1 dadurch, dass zwischen dem Werkzeugkörper 1 und dem Verschlussring 2 ein Schnappverschluss zum Festhalten des Verschlussringes im Werkzeugkörper vorhanden ist. An der Schulter 8 der Durchbrechung 6 des Werkzeugkörpers 1 befindet sich eine ringförmig um die Rotationssymmetrieachse 5 verlaufende Rippe 21, während der Verschlussring 2 eine entsprechende ringförmige Nut 22 aufweist, in welche die Rippe 21 einrasten soll, um den Verschlussring 2 festzuhalten. Anstelle der ununterbrochenen Rippe 21 können auch einzelne z.B. zapfenartige Vorsprünge vorhanden sein, die in die Nut 22 einrasten können. Aus Fig. 6 ist erkennbar, dass der Aussendurchmesser des Verschlussringes 2 in diesem Beispiel kleiner ist als der Durchmesser der Innenfläche des Sitzes 7, so dass der Verschlussring 2 ausschliesslich durch den Eingriff der Rippe 21 in die Nut 22 gehalten wird. Selbstverständlich ist die Ausbildung der Rippe 21 und der Nut 22 im einzelnen so gewählt, dass der über den Bauschen 3 eines Sackes 4 (Fig. 2) geschobene Verschlussring 2 sich ohne weiteres aus dem Sitz 7 und von dem Werkzeugkörper 1 löst, wenn die Bewegung das Werkzeugkörpers 1 gemäss den Pfeilen 14 und 16 (Fig. 2) umgekehrt wird, damit der Verschlussring an der Stelle der Bewegungsumkehr an dem Bauschen 3 verbleibt.

Bei dem in Fig. 7 dargestellten weiteren Ausführungsbeispiel der erfindungsgemässen Vorrichtung ist der Verschlussring 2 als Drahtbiegeteil ausgebildet. Zweckmässig hat der Draht eine von der Kreisform abweichende Querschnittsform, damit auch in diesem Fall am Verschlussring eine scharfe innere Umfangskante 11 vorhanden ist. Der Ring kann aus entsprechend profiliertem Draht gebogen werden oder aber zunächst aus Runddraht gebildet und nachher einem Press- oder Quetschvorgang unterworfen werden, um die gewünschte Querschnittsform des Verschlussringes 2 zu erzielen. Der Werkzeugkörper 1 gemäss Fig. 7 weist die Besonderheit auf, dass dia Innenfläche des Sitzes 7 für den Verschlussring 2 als konische Fläche 23 ausgebildet ist, die zugleich die trichterartig geformte Innenfläche des Teils 6a der Durchbrechung 6 im Werkzeugkörper 1 bildet. Der Verschlussring 2 wird durch Reibung an der konischen Fläche 23 festgehalten und braucht nicht in jedem Fall an der Schulter 8 der Durchbrechung 6 anzuliegen.

In Fig. 8 ist ein weiteres Ausführungsbeispiel der Vorrichtung gezeigt. Der Unterschied gegenüber dem Beispiel nach Fig. 1 liegt hauptsächlich darin, dass der Verschlussring 2 eine äussere Umfangsflächenpartie 24 aufweist, die angrenzend an das die scharfe innere Umfangskante 11 aufweisende achsiale Ende des Verschlussringes gegen das genannte Ende hin verjüngt ist. Durch diese Ausbildung ist erreicht, dass der Verschlussring 2 müheloser und rascher in den Werkzeugkörper 1 eingesetzt werden kann, da nun der Verschlussring keinesfalls sich in einer schiefen Lage im Sitz 7 verklemmen kann. Zweckmässig ist die Querschnittsform des Sitzes 7 der verjüngten Partie 24 der äusseren Umfangsfläche des Verschlussringes 2 angepasst, wie Fig. 8 erkennen lässt. Ferner sind die trichterartig geformte innere Umfangsfläche 10 des Verschlussringes 2 und die ebenfalls trichterartig geformte Umfangsfläche 12 des Teils 6a der Durchbrechung 6 im Werkzeugkörper 1 derart ausgestaltet, dass zwischen den beiden genannten Umfangsflächen 10 und 12 ein möglichst stufenfreier Uebergang vorhanden ist, wenn der Verschlussring.2 sich Im Sitz 7 der Durchbrechung 6 befindet. Durch diese Formgestaltung ergibt sich der Vorteil, dass das freie Ende des Bauschens 3 (Fig. 2) beim Verschliessen des Sackes 4 in jedem Fall noch müheloser und auf Anhieb in die Oeffnung des Verschlussringes 2 hineingeschoben werden kann.

Fig. 9 zeigt eine Ausführungsvariante des Beispiels nach Fig. 8. Bei dieser Variante weist der Verschlussring 2 an seinem von der scharfen inneren Umfangskante 11 abgewandten achsialen Ende einen flanschartig nach aussen abstehenden.Umfangsrand 25 auf, und der Werkzeugkörper 1 ist mit einer diesen Umfangsrand 25 aufnehmenden Ausnehnung 26 versehen, welche den Sitz 7 für den Verschlussring 2 konzentrisch umgibt. Die trichterartig geformte innere Umfangsfläche 10 des Verschlussringes 2 setzt sich stetig, d.h. ohne Stufe oder merkliche Richtwngsänderung, bis zur äussersten Kante des Umfangsrandes 25 fort. Ferner ist die ebenfalls trichterartig geformte Umfangsfläche 12 des Teils 6a der Durchbrechung 6 im Werkzeugkörper 1 derart ausgebildet, dass die engste Partie der Umfangsfläche 12 an die den grössten Durchmesser aufweisende Partie der Innenfläche 10 des in den Werkzeugkörper 1 eingesetzten Verschlussringes 2 praktisch ohne Stufe und ohne Richtungsänderung anschliesst, wie man deutlich in Fig. 9 erkennt. Durch diese Ausbildung der Vorrichtung ist das Einführen des freien Endes des Bauschens 3 eines zu verschliessenden Sackes 4 (Fig. 2) in noch grösserem Ausmass erleichtert.

In Fig. 10 ist schliesslich ein Verschlussring 2 veranschaulicht, der ähnlich wie jener gemäss Fig. 8 geformt ist, aber zusätzlich an seiner äusseren Umfangsfläche 19 eine Mehrzahl von kleinen Umfangsrippen 27 oder kleinen Buckeln aufweist, die dazu bestimmt sind, an die etwa zylindrische Flächenpartie des Sitzes 7 des Werkzeugkörpers 1 anzuliegen, um den Verschlussring in seiner Gebrauchslage im Werkzeugkörper durch Reibung festzuhalten. Durch diese Ausbildung ergeben sich im wesentlichen die gleichen Vorteile wie durch die Vorsprünge 20 des Ausführungsbeispiels gemäss den Fig. 3 und 4.

Alle beschriebenen Ausführungsformen der erfindungsgemässen Vorrichtung ermöglichen das mühelose und rasche Verschliessen eines Sackes, wie am Beispiel der Ausführungsform gemäss den Fig. 1 und 2 beschrieben wurde.

## Patentansprüche

1. Vorrichtung zum Verschliessen eines an einem Ende offenen Sackes, insbesondere aus Kunststoffolie, mit einem Verschlussring, der dazu bestimmt und eingerichtet ist, die zu einem Bauschen zusammengeraffte Endpartie des Sackes satt zu umfassen, um den Sack zu verschliessen, und mit einem Handwerkzeug zum Halten des Verschlussringes während des Verschliessens des Sackes, dadurch gekennzeichnet, dass der Verschlussring (2) eine innere Umfangsfläche (10) aufweist, die vom einen zum andern achsialen Ende des Verschlussringes trichterartig erweitert ist und an der Stelle mit dem kleinsten Innendurchmesser des Verschlussringes in einer scharfen Umfangskante (11) endet, dass das Handwerkzeug einen Körper (1) mit einer Durchbrechung (6) aufweist, in welcher ein Sitz (7) für den Verschlussring (2) ausgebildet ist, dass der Sitz eine radial einwärts gerichtete Schulter (8) aufweist zum Abstützen des Verschlussringes (2) an seinem achsialen Ende, bei welchem die scharfe Umfangskante (11) ausgebildet ist, dass der kleinste Durchmesser der Durchbrechung (6) des Körpers (1) grösser ist als der kleinste Innendurchmesser des Verschlussringes (2), dass ein Teil (6a) der Durchbrechung (6) des Körpers (1) durch eine ununterbrochene Umfangsfläche (12) begrenzt ist, die sich gegen ein Ende der Durchbrechung (6) trichterartig erweitert, und dass der Verschlussring (2) in achsialer Richtung durch den die trichterartig geformte Umfangsfläche (12) aufweisenden Teil (6a) der Durchbrechung (6) hindurch auf den Sitz (7) im Körper (1) bringbar ist und in umgekehrter Richtung aus dem Körper (1) herausnehmbar ist.

2. Vorrichtung nach Anspruch 1, dadurch gekennzeichnet, dass der Sitz (7) in der Durchbrechung (6) des Körpers (1) einerseits und der Verschlussring (2) andererseits so aufeinander abgestimmt sind, dass der sich auf dem Sitz (7) befindende Verschlussring (2) durch Reibung oder formschlüssig in seiner Lage festgehalten ist, aber durch eine das Gewicht des Verschlussringes (2) nur unwesentlich übersteigende Kraft aus dem Körper (1) herausnehmbar ist.

3. Vorrichtung nach Anspruch 2, dadurch gekennzeichnet, dass der Verschlussring (2) an seiner äusseren Umfangsfläche (19) mehrere Vorsprünge (20; 27) aufweist, die dazu bestimmt und eingerichtet sind, am eine Innenfläche des Sitzes (7) in der Durchbrechung (6) des Körpers (1) anzuliegen, um durch Reibung den Verschlussring (2) auf dem Sitz (7) festzuhalten.

4. Vorrichtung nach Anspruch 2, dadurch gekennzeichnet, dass miteinander zur Anlage kommende Flächenpartien des die scharfe innere Umfangskante (11) aufweisenden achsialen Endes des Verschlussringes (2) einerseits und der Schulter (8) des Sitzes (7) in der Durchbrechung (6) des Körpers (1) andererseits mindestens eine Vertiefung (22) bzw. mindestens einen mit der Vertiefung (22) in Eingriff bringbaren Vorsprung (21) aufweisen.

5. Vorrichtung nach einem der Ansprüche 1 bis 4, dadurch gekennzeichnet, dass der Verschlussring (2) eine äussere Umfangsflächenpartie (24) aufweist, die an das die scharfe innere Umfangskante (11) aufweisende achsiale Ende des Verschlussringes (2) angrenzt und gegen das genannte Ende hin verjüngt ist.

6. Vorrichtung nach einem der Ansprüche 1 bis 5, dadurch gekennzeichnet, dass der Verschlussring (2) an seinem von der scharfen inneren Umfangskante (11) abgekehrten achsialen Ende einen auswärts vorspringenden, flanschartigen Umfangsrand (25) aufweist und der Körper (1) mit einer den genannten Umfangsrand (25) aufnehmenden Ausnehmung (26) versehen ist.

7. Vorrichtung nach einem der Ansprüche 1 bis 6, dadurch gekennzeichnet, dass die trichterartig geformte Umfangsfläche (12) der Durchbrechung (6) im Körper (1) mit ihrer engsten Partie an die den grössten Durchmesser aufweisende Partie der trichterartig geformten inneren Umfangsfläche (10) des Verschlussringes (2) im wesentlichen ohne Stufe und ohne merkliche Richtungsänderung anschliesst, wenn der Verschlussring (2) sich auf dem Sitz (7) in der Durchbrechung (6) des Körpers (1) befindet.

8. Vorrichtung nach einem der Ansprüche 1 bis 7, dadurch gekennzeichnet, dass der Aussendurchmesser des Verschlussringes (2) höchstens das Zweifache seines kleinsten Innendurchmesser beträgt und dass die achsiale Abmessung des Verschlussringes (2),in Richtung seiner Rotationssymmetrieachse (5),kleiner als der kleinste Innendurchmesser des Verschlussringes (2) ist.

9. Vorrichtung nach einem der Ansprüche 1 bis 8, dadurch gekennzeichnet, dass ein an die Schulter (8) des Sitzes (7) angrenzender zweiter Teil (6b) der Durchbrechung (6) im Körper (1) durch eine ununterbrochene Umfangsfläche (13) begrenzt ist, die sich gegen das zweite Ende der Durchbrechung (6) ebenfalls trichterartig erweitert.

10. Vorrichtung nach einem der Ansprüche 1 bis 9, dadurch gekennzeichnet, dass der Körper (1) des Handwerkzeuges eine zur Hauptsache ringförmige Scheibe mit einem radial abstehenden Handgriff (17) ist.

11. Vorrichtung nach einem der Ansprüche 1 bis 10, dadurch gekennzeichnet, dass der Verschlussring (2) als Spritzgussteil aus polymerem Kunststoff, als Stanz- und Prägeteil aus Metall oder als Biegeteil aus profiliertem Draht ausgebildet ist.

## Revendications

1.- Dispositif pour la fermeture d'un sac ouvert à une extrémité, en particulier en matière plastique avec une bague de fermeture, qui est déterminée et disposée de façon à entourer de manière serrée la partie extrême du sac rassemblée en un bouillon, pour fermer le sac et avec un outil pour maintenir la bague de fermeture pendant la fermeture du sac, caractérisé en ce que la bague de fermeture (2) présente une surface périphérique interne (10) qui s'élargit de l'une à l'autre extrémité axiale de la bague de fermeture, en entonnoir, et se termine à l'emplacement ayant le plus petit diamètre interne de la bague de fermeture , en un bord périphérique aigu (11 ), en ce que l'outil présente un corps (1) avec une interruption (6), dans laquelle est formé un siège (7) pour la bague de fermeture (2), en ce que le siège présente un épaulement (8) dirigé radialement vers l'intérieur pour l'appui de la bague de fermeture (2) à son extrémité axiale, où est formé le bord périphérique aigu (11), en ce que le plus petit diamètre de l'interruption (6) du corps (1) est plus grand que le plus petit diamètre interne de la bague de fermeture (2), en ce qu'une partie (6a) de l'interruption (6) du corps (1) est délimitée par une surface périphérique (12) ininterrompue qui s'élargit en entonnoir vers une extrémité de l'interruption (6) et en ce que la bague de fermeture (2) peut être introduite sur le siege (7) dans le corps (1) par la partie (6a) de l'interruption (6) présentant une surface périphérique en entonnoir, et être sortie du corps (1) en direction opposée.

2.- Dispositif selon la revendication 1, caractérisé en ce que le siège (7) dans l'interruption (6) du corps (1) d'une part et la bague de fermeture (2) d'autre part sont determinés l'un par rapport à l'autre de façon que la bague de fermeture (2) se trouvant sur le siège (7) soit maintenue en position par frottement ou par blocage, mais puisse être sortie du corps (1) par une force ne dépassant que peu le poids de la bague de fermeture (2).

3.- Dispositif selon la revendication 2, caractérisé en ce que la bague de fermeture (2) présente, sur sa surface périphérique externe (19), plusieurs protubérances (20; 27), qui sont déterminées et disposées de façon à reposer contre une surface interne du siège (7) dans l'interruption (6) du corps (1) pour maintenir, par frottement, la bague de fermeture (2) sur le siège (7).

4.- Dispositif selon la revendication 2, caractérisé en ce que les parties plates venant mutuellement en contact de l'extrémité axiale de la bague de fermeture (2) présentant le bord périphérique interne aigu (11) d'une part et de l'épaulement (8) du siège (7) dans l'interruption (6) du corps (1) d'autre part présentent au moins un renfoncement (22) ou respectivement au moins une protubérance (21) pouvant être mise en prise avec le renfoncement (22).

5.- Dispositif selon l'une quelconque des revendications 1 à 4, caractérisé en ce que la bague de fermeture (2) présente une partie de surface périphérique externe (24) qui est adjacente à l'extrémité axiale de la bague de fermeture (2) présentant le bord périphérique interne aigu (11) et se rétrécit vers ladite extrémite.

6.- Dispositif selon l'une quelconque des revendications 1 a 5, caractérisé en ce que la bague de du bord périphérique interne aigu (11), un rebord periphérique (25) en forme de bride dépassant vers l'extérieur, et le corps (1) est pourvu d'un évide'ment (26) recevant ledit rebord périphérique (25).

7.- Dispositif selon l'une quelconque des revendications 1 à 6, caractérisé en ce que la surface (6) dans le corps (1) se raccorde, par sa partie la plus étroite, la partie présentant le plus grand diamètre de la surface périphérique interne en entonnoir (10) de la bague de fermeture (2), essentiellement sans gradin et sans modification remarquable de direction, lorsque la bague de fermeture (2) se trouve sur le siège (7) dans l'interruption (6) du corps (1).

8.- Dispositif selon l'une quelconque des revendications 1 à 7, caractérisé en ce que le diamètre externe de la bague de fermeture (2) représente au plus le double de son plus petit diamètre interne et que la dimension axiale de la bague de fermeture (2), en direction de son axe de symétrie en rotation (5), est plus petite que le plus petit diamètre interne de la bague de fermeture (2).

9.- Dispositif selon l'une quelconque des revendications 1 à 8, caractérisé en ce qu'une seconde partie (6b) de l'interruption (6) dans le corps (1), adjacente à l'épaulement (8) du siège (7), est délimitée par une surface péripherique ininterrompue (13) qui s'élargit vers la seconde extrémité de l'interruption (6), également en forme d'entonnoir.

10.- Dispositif selon l'une quelconque des revendications 1 à 9, caractérisé en ce que le corps (1) de 1,outi 1 est un disque annulaire par rapport à l'axe principal avec une poignée (17) dépassant radialement.

11.- Dispositif selon l'une quelconque des revendications 1 à 10, caractérisé en ce que la bague de fermeture (2) est configurée en tant que pièce moulée par injection en une matière plastique polymérique, en tant que pièces estampée et matricée en métal ou en tant que pièce cintrée en fil profilé.

## Claims

1. A device for closing a bag which is open at one end, particularly a bag made of plastics sheeting, having a closure ring which is destined and arranged closely to surround the end part of a sack that has been gathered together into a bunch in order to close the sack, and a hand tool for holding the closure ring during the closure of the sack, characterised in that the closure ring (2) has an internal peripheral surface (10) which widens in a funnel-like manner from one axial end of the closure ring to the other and terminates at the position of smallest internal diameter of the closure ring in a sharp peripheral edge (11); that the hand tool has a body (1) with an aperture (6) in which is formed a seat (7) for the closure ring (2); that the seat has a radially inwardly directed shoulder (8) for supporting that axial end of the closure ring (2) which is formed with the sharp peripheral edge (11); that the smallest diameter of the aperture (6) of the body (1) is greater than the smallest internal diameter of the closure ring (2); that a part (6a) pf the aperture (6) of the body (1) is bounded by a continuous peripheral surface (12) which widens in a funnel-like manner towards an end of the apeture (6); and that the closure ring (6) may be brought in an axial direction to the seat (7) in the body (1) through the part (6a) of the aperture (6) which is formed with the funnel-shaped peripheral surface (12) and removed in the reverse direction from the body (1).

2. A device according to claim 1, characterised in that, on the one hand, the seat in the aperture (6) of the body (1) and, on the other hand, the closure ring (2) are so matched together that the closure ring (2) disposed on the seat (7) is held firmly in its position by friction or by complementary shaping, but is removable from the body (1) by a force which only negligibly exceeds the weight of the closure ring (2).

3. A device according to claim 2, characterised in that the outer peripheral surface (19) of the closure ring (2) has a plurality of projections (20; 27) destined and arranged for bearing against the internal surface of the seat (7) in the aperture (6) of the body (1) so as to hold the closure ring (2) firmly on the seat (7) by friction.

4. A device according to claim 2, characterised in that the surface portions coming into mutual engagement, namely on the one hand the axial end of the closure ring (2) provided with the sharp internal peripheral edge (11) and, on the other hand, the shoulder (8) of the seat (7) in the aperture (6) of the body (1), are provided with at least one recess (22) and with at least one projection (21) that can be brought into engagement with the recess (22), respectively.

5. A device according to one of claims 1 to 4, characterised in that the closure ring (2) has an external peripheral surface portion (24) which adjoins that axial end of the closure ring (2) which has the sharp internal peripheral edge (11) and tapers towards the said end.

6. A device according to one of claims 1 to 5, characterised in that the axial end of the closure ring (2) remote from the sharp internal peripheral edge (11) has an outwardly projecting flange-like peripheral rim (25) and the body (1) is provided with a recess (26) accommodating the said peripheral rim (25).

7. A device according to one of claims 1 to 6, characterised in that the narrowest part of the funnel-shaped peripheral surface (12) of the aperture (6) in the body (1) joins the largest diameter part of the funnel-shaped internal peripheral surface (10) of the closure ring (2) in an essentially stepless manner without appreciable change of direction when the closure ring (2) is disposed on the seat (7) in the aperture (6) of the body (1).

8. A device according to one of claims 1 to 7, characterised in that the outer diameter of the closure ring (2) is at most twice its smallest internal diameter, and that the axial dimensions of the closure ring (2) in the direction of its axis (5) of rotational symmetry is smaller than the smallest internal diameter of the closure ring (2).

9. A device according to one of claims 1 to 8, characterised in that a second part (6b) of the aperture (6) of the body (1) bordering the shoulder (8) of the seat (7) is bounded by a continuous peripheral surface (13) which also widens in a funnel-like manner towards the second end of the aperture (6).

10. A device according to one of claims 1 to 9, characterised in that the body (1) of the manual tool is a mainly annular disc with a radially projecting hand grip (17).

11. A device according to one of claims 1 to 10, characterised in that the closure ring (2) is formed as an injection-moulded part from a polymeric plastic material, as a punched and engraved metallic part or as a bent part of profiled wire.
